# FASCICULE DE BREVET EUROPEEN

(11) **EP 2 108 456 B1**
(45) Date de publication et mention de la délivrance du brevet: **14.08.2013**
(21) Numéro de dépôt: 09005243.2
(22) Date de dépôt: 09.04.2009
(51) Int. Cl.: B03C 3/45, B03C 3/32, B03C 3/16, B03C 3/49

(54) **Dispositif d'extraction de particules de l'haleine expirée**
Extraktionsvorrichtung von Partikeln aus verbrauchter Atemluft
Device for extracting particles from exhaled breath

(30) Priorité: 11.04.2008 FR 0802013
(43) Date de publication de la demande: 14.10.2009
(73) Titulaire: Commissariat à l'Énergie Atomique et aux Énergies Alternatives, 75015 Paris (FR); CNRS, 75794 Paris Cedex 16 (FR)
(72) Inventeur: Pouteau, Patrick, 38240 Meylan (FR); Achard, Jean-Luc, 38100 Grenoble (FR)
(74) Mandataire: Stolmár, Matthias

(56) Documents cités:
- WO-A-2006/004490
- WO-A-2007/012447
- WO-A-2007/131981
- DE-A1- 4 400 420
- DE-A1- 19 755 681
- US-A- 4 670 026
- US-A- 5 364 457
- US-A1- 2005 137 491

## Description

La présente invention concerne un dispositif d'extraction de particules de l'haleine expirée, et plus particulièrement un électrofiltre pour la collection électrostatique de particules véhiculées par l'haleine expirée.

Un électrofiltre (ESP, electrostatic precipitator ou ESP en anglais) est un appareil conçu pour extraire des particules d'un gaz, tel que l'air, en utilisant les forces électrostatiques produites par un champ électrique que traversent ces particules. Le champ électrique, qui est élevé (plusieurs dizaines de kV par cm) et non uniforme, est induit par deux électrodes. Dans un tel électrofiltre, une décharge électrique se crée au sein d'une poche de moins d'un millimètre de gaz ionisée entourant une des électrodes, typiquement en forme de pointe ou de fil, portée à un potentiel élevé négatif ou positif, phénomène appelé effet couronne. La poche de gaz est sphérique dans le cas d'une pointe, et cylindrique dans le cas d'un fil. Issu de cette poche, un flux d'ions, appelé vent ionique, balaie la majorité de l'espace inter-électrodes. Il revêt les particules qui se trouvent alors chargées. Sensibles aux forces de Coulomb, elles sont entraînées sur la contre électrode cylindrique ou planaire, portée à la masse.

L'efficacité d'un électrofiltre est remarquable pour toutes tailles de particules ayant un minimum généralement en-dessous du micron. On peut trouver des appareils fonctionnant selon ce principe dans le commerce (par exemple chez United Air Specialists, Inc.). Leurs avantages sont la compacité et un rendement d'environ 1 pour les particules plus grandes que le micron. Le principal inconvénient de ces systèmes est le rendement médiocre en ce qui concerne la collecte des particules submicroniques.

Pour améliorer le rendement des électrofiltres dans la collecte des particules submicroniques, certains électrofiltres mélangent préalablement l'air contenant les particules à collectionner avec de la vapeur d'eau introduite soit sous forme de gouttelettes, soit sous forme de vapeur sèche, dans une unité en amont de l'unité de collection. Le premier cas est celui des nettoyeurs à pulvérisation d'eau dans lesquels les gouttelettes collectent les particules. Ce genre d'électrofiltre existe dans le commerce, comme par exemple chez Wheelabrator Air Pollution Control Inc. Le captage des particules résulte du fait qu'elles se déplacent avec la vitesse du gaz tandis que les gouttelettes possèdent une vitesse relative par rapport au gaz, qui peut être pilotée par différents mécanismes, tels que par exemple la gravité, l'inertie et la turbulence Dans le second cas, aux mécanismes de collection précédents s'ajoute celui lié a la nucléation. Si la vapeur injectée voit sa température dans la zone de vent ionique baisser suffisamment en dessous de la température de saturation de la vapeur, alors cette dernière se condense autour des particules qui se comportent comme des sites de nucléation. La taille des gouttelettes susceptibles de transporter des petites particules est ainsi augmentée par condensation et les petites particules sont ainsi rendues plus sensibles au champ électrique. Dans les deux cas, bien que permettant la collecte des petites particules avec un rendement satisfaisant, ces électrofiltres sont destinés à une utilisation industrielle et peuvent nécessiter dans le premier cas des quantités d'eau très importantes (plusieurs dizaines de litres par heure). Ils ne conviennent donc pas aux applications portables.

La US 2005/0137491 A1 décrit un dispositif d'extraction de particules de l'haleine expirée ledit dispositif comprenant un électrofiltre sec.

La WO 2007/012447 A1 décrit un dispositif d'extraction air/eau par collection électrostatique semi-humide qui permet des applications portables et la collecte efficace des particules submicroniques en suspension dans l'air. Ce dispositif comprend une chambre pourvue d'une entrée pour un mélange air et aérosol à nettoyer qui contient des particules liquides ou solides, ladite chambre contenant une électrode de décharge et une contre électrode. Une pompe entraîne le mélange air et aérosol à travers le dispositif. L'électrode de décharge est conçue pour créer un flux d'ions à partir d'une poche de gaz ionisée entourant cette électrode. La contre électrode peut être munie d'un système de refroidissement servant à accélérer la condensation de la vapeur d'eau autour des particules solides se trouvant ainsi piégées dans des gouttelettes.

Le dispositif de la WO 2007/012447 A1 comporte une sortie pour l'air nettoyé et un tube d'arrivée de vapeur permettant d'introduire de la vapeur dans un espace entre l'électrode de décharge et la contre électrode de manière à former une gaine de vapeur entourant l'électrode de décharge sur toute sa longueur. A la limite de la gaine de vapeur d'eau, des gouttelettes se forment et encapsulent les particules. Lorsque ces gouttelettes sont amenées vers la contre électrode, elles entraînent avec elles toutes les particules qu'elles rencontrent. Tout d'abord, la vapeur est introduite par une buse à l'extrémité du tube dans l'espace entre les électrodes et on travaille dans une atmosphère non-saturée. Ce n'est qu'à l'extrémité de la gaine de vapeur que les gouttelettes se forment. La vapeur est générée par un générateur de vapeur d'eau comportant un réservoir d'eau et un chauffage pour produire la vapeur à partir de l'eau. Le réservoir est situé en amont de la chambre et l'électrode de décharge est préférablement située dans l'axe du tube.

Plus généralement, par leurs tailles respectives, les électrofiltres décrits ci-dessus ne sont pas adaptés à un usage permettant une collection électrostatique de particules véhiculées par l'haleine expirée dans un microsystème portable.

La présente invention a pour but de proposer un dispositif compatible avec une utilisation portable et permettant l'extraction de particules de l'haleine expirée tout en ayant une consommation en énergie réduite. Plus particulièrement, cette invention a pour but de proposer un dispositif pour la collection électrostatique de pathogènes véhiculées par l'haleine expirée en vue d'une analyse subséquente.

Ce but est atteint par un système pour l'analyse de particules extraites de l'haleine expirée, par un dispositif d'extraction de particules de l'haleine expirée, et par un électrofiltre pour la collection électrostatique de particules véhiculées par l'haleine expirée présentant les caractéristiques des revendications indépendantes.

Plus particulièrement, ce but est atteint par un dispositif d'extraction de particules de l'haleine expirée, comportant un système de refroidissement pour créer des gouttelettes par condensation de la vapeur d'eau contenue dans l'haleine expirée, un récupérateur de gouttelettes pourvu d'une paroi latérale ayant une forme grillagée et convergente vers un orifice d'écoulement, permettant aux gouttelettes attirées vers ladite paroi latérale de couler le long de celle-ci vers l'orifice d'écoulement, et une électrode de décharge montée à l'intérieur du récupérateur de gouttelettes, ladite paroi latérale du dit récupérateur de gouttelettes définissant une contre électrode à ladite électrode de décharge pour attirer des gouttelettes collectant des particules véhiculées par l'haleine expirée vers ladite paroi latérale.

Ainsi, un dispositif permettant l'extraction de particules de l'haleine expirée compatible avec une utilisation portable tout en ayant une consommation en énergie réduite peut être réalisé.

Selon un mode d'exécution préféré, la paroi latérale du récupérateur de gouttelettes comporte une pluralité de lamelles conductrices. Les lamelles conductrices convergent vers l'orifice d'écoulement et sont préférablement réalisées en métal. De préférence, les lamelles conductrices sont espacées les unes des autres afin de réaliser la fonction de grillage.

La forme grillagée permet de laisser l'haleine expirée sortir du récupérateur de gouttelettes sans contrainte. Ainsi, l'haleine expirée peut librement sortir du dit récupérateur de gouttelettes sans interférer avec le processus de collecte des gouttelettes capturant des particules véhiculées par l'haleine expirée.

Selon un mode d'exécution préféré, ledit récupérateur de gouttelettes est réalisé en forme de cône ayant une pointe comportant ledit orifice d'écoulement. Les lamelles conductrices sont portées par les génératrices du cône définissant le récupérateur de gouttelettes. Autrement dit, les lamelles conductrices sont portées vers l'aval par la pointe du cône et vers l'amont par la base du cône.

La forme de cône permet avantageusement l'adaptation du récupérateur de gouttelettes pour une utilisation dans un système portable.

L'électrode de décharge peut être réalisée comme une pointe ou un fil. Le côté intérieur de la paroi latérale du récupérateur de gouttelettes est préférablement rendu hydrophile par un traitement de surface. Ce traitement peut être un dépôt d'oxyde de silicium. Le côté intérieur de la paroi latérale du récupérateur de gouttelettes peut également être rainuré. Son côté extérieur est préférablement rendu hydrophobe par un traitement de surface.

Ainsi, l'écoulement des gouttelettes collectant les particules véhiculées par l'haleine expirée le long de la paroi latérale du récupérateur de gouttelettes vers l'orifice d'écoulement de ce dernier est amélioré.

Le système de refroidissement comporte préférablement une chambre ayant une paroi intérieure, ladite paroi intérieure étant rendue hydrophobe par un traitement de surface. Ledit récupérateur de gouttelettes est connecté en aval de ce système de refroidissement.

Ainsi, l'écoulement des gouttelettes créées par la condensation de la vapeur d'eau contenue dans l'haleine expirée le long de la paroi intérieure de ladite chambre du système de refroidissement vers la paroi latérale du récupérateur de gouttelettes est amélioré.

Selon un mode d'exécution préféré, ledit récupérateur de gouttelettes est connecté à un microsystème fluidique d'analyse des particules, collectées au moyen des gouttelettes ayant coulé le long de la paroi latérale du dit récupérateur de gouttelettes vers son orifice d'écoulement. Préférablement, les particules collectées sont des pathogènes.

Ainsi, des pathogènes véhiculés par l'haleine expirée peuvent rapidement et efficacement être collectés et analysés par un système portable.

Le but de la présente invention est également atteint par un système pour l'analyse de particules extraites de l'haleine expirée, comportant un dispositif pour collecter des particules de l'haleine expirée et un microsystème fluidique d'analyse des particules collectées. Le dispositif pour collecter des particules de l'haleine expirée comporte un système de refroidissement pour créer des gouttelettes par condensation de la vapeur d'eau contenue dans l'haleine expirée; un récupérateur de gouttelettes pourvu d'une paroi latérale ayant une forme grillagée et convergente vers un orifice d'écoulement permettant aux gouttelettes attirées vers ladite paroi latérale de couler le long de celle-ci vers l'orifice d'écoulement; et une électrode de décharge montée à l'intérieur du récupérateur de gouttelettes, ladite paroi latérale du dit récupérateur de gouttelettes définissant une contre électrode à ladite électrode de décharge pour attirer des gouttelettes collectant des particules véhiculées par l'haleine expirée vers ladite paroi latérale. Le microsystème fluidique d'analyse des particules collectées est connecté au dit dispositif pour collecter les particules de l'haleine expirée au niveau du dit orifice d'écoulement.

Le but de la présente invention est également atteint par un électrofiltre pour la collection électrostatique de particules véhiculées par l'haleine expirée, comportant un récupérateur de gouttelettes pourvu d'une paroi latérale ayant une forme grillagée et convergente vers un orifice d'écoulement permettant aux gouttelettes attirées vers ladite paroi latérale de couler le long de celle-ci, vers l'orifice d'écoulement; et une électrode de décharge montée à l'intérieur du récupérateur de gouttelettes, ladite paroi latérale du dit récupérateur de gouttelettes définissant une contre électrode à ladite électrode de décharge pour attirer des gouttelettes collectant des particules véhiculées par l'haleine expirée vers ladite paroi latérale.

Les détails de réalisation ainsi que les avantages du dispositif et de l'électrofiltre selon l'invention ressortiront de la description détaillée suivante d'une forme d'exécution donnée à titre d'exemple et illustrée par les dessins annexés qui montrent schématiquement:
Fig. 1 une vue en perspective d'un système pour l'analyse de particules extraites de l'haleine expirée selon la présente invention,
Fig. 2 une vue agrandie en coupe d'un électrofiltre pour la collection électrostatique de particules véhiculées par l'haleine expirée selon la présente invention,
Fig. 3 une vue agrandie en perspective du cône de l'électrofiltre de la Fig. 2, et
Fig. 4 une vue agrandie en coupe de l'électrofiltre de la Fig. 2 illustrant son principe de fonctionnement selon la présente invention.

Dans la description détaillée suivante des dessins annexés, les éléments identiques sont désignés par des références d'identification identiques. De manière générale, ces éléments et leurs fonctionnalités sont décrits une seule fois pour raisons de brièveté afin d'éviter des répétitions. Les termes tels que «à gauche», «à droite», «en haut», «en bas», «inférieur», «supérieur», «devant» ou «derrière» peuvent être utilisés dans la description des dessins annexés. Ces termes font généralement référence à un emplacement particulier d'un composant dans une figure associée, qui peut varier d'une figure à une autre.

La Fig. 1 illustre à titre d'exemple un système 10 pour l'analyse de particules extraites de l'haleine expirée selon la présente invention. L'haleine expirée est normalement chargée de vapeur d'eau et peut contenir des particules, dont des pathogènes tels que virus, bactéries, cellules, anticorps, antigènes, acides nucléiques ou autre, que l'on voudrait analyser.

Selon un mode d'exécution préféré, le système 10 comporte un dispositif 30 pour collecter des particules de l'haleine expirée et un microsystème fluidique d'analyse des particules collectées 20. Le dispositif 30 comporte un système de refroidissement 16 et un récupérateur de gouttelettes 7 définissant un électrofiltre. Ceux-ci sont représentés dans la Fig. 1 en étant transparents, pour l'illustration.

Le système de refroidissement 16 comprend une chambre 18 ayant une paroi intérieure 19 qui est ici, pour l'illustration, de forme cylindrique. Selon un mode d'exécution préféré, le système de refroidissement 16 est positionné en amont du récupérateur de gouttelettes 7 et relié par une connexion étanche à celui-ci. Le système de refroidissement 16 est susceptible de refroidir la vapeur d'eau contenue dans l'haleine expirée afin d'obtenir des gouttelettes par la condensation de la vapeur d'eau. Pour l'illustration, l'haleine expirée est acheminée vers la chambre 18 par un embout 3.

Néanmoins, il faut noter que la position et la réalisation particulières du système de refroidissement 16 ne soient pas limitées à celles illustrées dans la Fig. 1, tant que ce dernier permet de refroidir la vapeur d'eau contenue dans l'haleine expirée afin d obtenir des gouttelettes par condensation. Par exemple, le système de refroidissement 16 et le récupérateur de gouttelettes 7 peuvent être combinés de manière que la vapeur d'eau contenue dans l'haleine expirée est seulement refroidie à partir de son arrivée dans le récupérateur de gouttelettes 7. Alternativement, le récupérateur de gouttelettes 7 peut être refroidi lui-même, par exemple par contact et conduction avec le système de refroidissement 16. Ainsi, différents modes d'exécution sont envisageables et généralement contemplés.

Comme montre la Fig. 1, le récupérateur de gouttelettes 7 a une paroi latérale 2 qui définit préférablement une forme convergente vers un orifice d'écoulement 9 prévu à sa pointe inférieure 8. La paroi latérale 2 a un côté intérieur 4 et un côté extérieur 5. Comme décrit ci-dessous en faisant référence aux Figures 2 à 4, le récupérateur de gouttelettes 7 est avantageusement de forme grillagée.

A l'intérieur du récupérateur de gouttelettes 7 est montée une électrode de décharge 1 qui est susceptible de créer un flux d'ions à partir d'une poche de gaz ionisée entourant l'électrode de décharge 1. Pour permettre la création d'un tel flux d'ions, la paroi latérale 2 définit une contre électrode à l'électrode de décharge 1. Ainsi, des gouttelettes susceptibles de collecter des particules véhiculées par l'haleine expirée sont emportées par le flux d'ions de l'endroit de l'électrode de décharge 1 vers la paroi latérale 2 du récupérateur de gouttelettes 7. Pendant leur trajet, ces gouttelettes capturent des particules à collecter et les emmènent vers la paroi latérale 2, ou les gouttelettes avec les particules capturées forment un film liquide 6 qui coule le long de la paroi latérale 2 vers l'orifice d'écoulement 9 et à travers celui-ci dans le microsystème 20.

Selon un mode d'exécution préféré, l'orifice d'écoulement 9 est adapté à une entrée respective du microsystème 20. Celui-ci est connecté au dispositif 30, par exemple par collage, pour récupérer les particules collectées.

Le microsystème 20 comporte un substrat de silicium 21 ayant des chambres fluidiques et des canaux, tel que les chambres 22, 23 et le canal 24. Ceux-ci peuvent être générés par des techniques de photolithographie et de gravure classique du silicium sur ou dans la face supérieure du substrat 21. Suivant le besoin ou le protocole d'analyse d'un échantillon respectif à collecter par le biais du dispositif 30, les chambres fluidiques 22, 23 et le canal 24 peuvent être prévus avec une profondeur de l'ordre de 10 à 500µm.

La partie fluidique du microsystème 20 est rendue étanche en assemblant au dessus du substrat 21 un wafer de silice 40 percé de trous servant d'entrée-sortie du microsystème 20. Le wafer de silice 40 peut alternativement être réalisé en verre, plastique ou tout autre matériau permettant de rendre le microsystème 20 étanche. L'assemblage du wafer 40 et du substrat 21 peut être rendu irréversible par un dépôt de colle sur le substrat 21 autour des parties fluidiques du composant, c'est-à-dire autour des chambres 22, 23 et du canal 24. Ce dépôt de colle est réalisé par exemple par sérigraphie de colle. Un procédé adapté est décrit dans le brevet FR 2 856 047.

Ainsi, de multiples microsystèmes 20 peuvent être assemblés sur un seul wafer comme décrit ci-dessus. L'assemblage ainsi achevé, ce wafer peut être découpé en composants individuels par découpe avec une scie adaptée.

Néanmoins, il faut noter que la réalisation de microsystèmes fluidiques adaptés à l'analyse de particules collectées de l'haleine expirée soit connue par l'homme du métier. Ainsi, une description plus détaillée du microsystème 20 et de son fonctionnement sont omis par souci de brièveté.

La Fig. 2 montre le dispositif 30 pour collecter des particules de l'haleine expirée de la Fig. 1 en vue agrandie en coupe. Comme montre la Fig. 2, la chambre 18 du système de refroidissement 16 est rendue hermétique par rapport à l'embout 3 au moyen d'un joint 17 et l'électrode de décharge 1 est une pointe 15.

Alternativement, l'électrode de décharge 1 peut être réalisée comme un fil, notamment un fil polarisé. Un tel fil permettra d'engendrer une zone de décharge plus étendue que la pointe 15, car la zone de décharge correspondante se situerait autour de toute la longueur du fil, permettant ainsi la collection des particules de l'haleine expirée. A titre d'exemple, une tension de décharge de 10 KV pourrait être appliquée à un fil possédant un diamètre de 50µm afin de créer une zone de décharge convenable. Cette tension peut être augmentée pour un fil ayant un diamètre supérieur. Elle peut être diminuée pour un fil ayant un diamètre inférieur, par exemple un fil ayant un diamètre de 10 microns.

Selon un mode d'exécution, le fil est réalisé en un matériau conducteur résistant mécaniquement, comme par exemple le tungstène. Préférablement, le matériau utilisé est également soudable, comme par exemple le cuivre. Un tel fil sera de préférence positionné parallèlement à l'axe du récupérateur de gouttelettes 7, préférablement parallèlement à son axe central, et fixé par des moyens de support dans sa position, lesdits moyens de support étant à titre d'exemple appuyés contre le côté intérieur 4 de la paroi latérale 2 et joignant les extrémités du fil à celle-ci sans pour autant gêner l'écoulement des gouttelettes collectionnées. Selon un mode d'exécution, trois supports coplanaires espacés d'approximativement 60° les uns par rapport aux autres, constituant ainsi un support en forme d'étoile, sert de moyen de support à chaque extrémité du fil.

Comme mentionné ci-dessus, selon un mode d'exécution préféré le récupérateur de gouttelettes 7 du dispositif 30 est de forme grillagée. Sa paroi latérale 2 comporte par exemple une pluralité de lamelles conductrices 34 convergentes vers l'orifice d'écoulement 9. Celles-ci sont préférablement interconnectées par des contrefiches 37, et espacées d'interstices 35. Les lamelles conductrices 34 définissent une contre électrode à l'électrode de décharge 1 et sont, de préférence, réalisées en métal.

Les interstices 35 sont représentés de manière surdimensionnée afin de clarifier leur réalisation. Néanmoins, il convient de réaliser les interstices 35 de façon à ce que les gouttelettes emportées vers la paroi latérale 2 puissent s'écouler vers l'orifice d'écoulement 9 le long de la paroi latérale 2 sans contrainte et que l'haleine expirée, c'est-à-dire tout gaz non condensable, puisse sortir du récupérateur de gouttelettes 7 sans contrainte.

La Fig. 3 montre le récupérateur de gouttelettes 7 de la Fig. 1 en vue agrandie en perspective. Celle-ci explicite la forme grillagée du récupérateur 7 avec les lamelles conductrices 34, les interstices 35 et les contrefiches 37. Une partie seulement des lamelles conductrices 34 et des interstices 35 a été désignée par des références d'identification par souci de clarté de la représentation.

Comme montre la Fig. 3, le récupérateur de gouttelettes 7 est préférablement réalisé en forme de cône avec une base 32 et la pointe 8 comportant l'orifice d'écoulement 9. La forme conique du récupérateur 7 est définie par les génératrices du cône portant les lamelles conductrices 34. Dans l'exemple illustré dans la Fig. 3, les lamelles conductrices 34 représentent des génératrices du cône et sont alors portées vers l'aval par la pointe 8 du cône et vers l'amont par sa base 32, c'est-à-dire par la partie avale du système de refroidissement 16 de la Fig. 2.

La forme de réalisation susmentionnée du récupérateur de gouttelettes 7, et notamment sa forme conique, offre l'avantage de constituer sur son côté intérieur 4 une surface, qui n'est pas disposée parallèlement à l'haleine expirée et donc à la trajectoire des particules véhiculées par celle-ci. Cette surface ainsi que la forme grillagée du récupérateur de gouttelettes 7 favorisent alors le passage de particules à proximité d'au moins une des lamelles conductrices 34, permettant ainsi d'accroître l'efficacité de collection du récupérateur de gouttelettes 7, contrairement à une structure disposée parallèlement à la trajectoire des particules véhiculées par l'haleine expirée.

Néanmoins, il faut noter que d'autres formes de réalisation soient possibles. Par exemple, les lamelles conductrices 34 peuvent être réalisées dans une forme circulaire, spirale, en chevrons ou autre, tant que la fonctionnalité décrite dans le contexte de la présente invention est assurée. Ainsi, tous ces différents modes d'exécution sont contemplés.

Il faut noter que le récupérateur de gouttelettes 7 illustré dans la Fig. 3 comporte une pluralité de contrefiches 37 à titre d'exemple. Néanmoins, selon un mode de réalisation préféré les lamelles conductrices 34 sont tenues seulement par une première contrefiche prévue à proximité de la base 32 et une seconde contrefiche prévue à proximité de la pointe 8 du récupérateur de gouttelettes 7, préférablement partant de l'extrémité inférieure de ce dernier. En d'autres mots, le nombre et l'emplacement des contrefiches 37, qui servent essentiellement au maintien de la structure du cône choisi pour réaliser le récupérateur 7, peuvent être modifiés sans changer la fonctionnalité du récupérateur de gouttelettes 7.

Pour réaliser le récupérateur de gouttelettes 7 de la Fig. 3 en forme de cône, plusieurs techniques sont envisageables et contemplées. Par exemple, un cône de dimension adaptée en alliage d'aluminium embouti peut être utilisé. Dans ce cône, des fentes d'évacuation latérales définissant les interstices 35 ainsi que l'orifice d'écoulement 9 à la pointe 8 du cône sont réalisés par une découpe laser.

La Fig. 4 illustre le principe de fonctionnement du dispositif 30 de la Fig.1 selon la présente invention. Selon un mode d'exécution préféré, l'haleine expirée 60 est acheminée vers le système de refroidissement 16 par l'embout 3. L'haleine expirée 60 est chargée de vapeur d'eau et contient des particules à collecter 66.

Dans le système de refroidissement 16, l'haleine expirée 60 est refroidie afin d'obtenir des gouttelettes de vapeur d'eau par condensation. Ces gouttelettes sont emportées vers la paroi latérale 2 du récupérateur de gouttelettes 7 par un flux d'ions généré à partir d'une poche de gaz ionisée 50 entourant la pointe 15 de l'électrode de décharge 1. Pendant leur trajet, désigné pour l'illustration par des flèches 70, les gouttelettes obtenues capturent des particules 66 et les emmènent vers la paroi latérale 2.

En arrivant à la paroi latérale 2, les gouttelettes y forment un film liquide 6 qui coule le long de la paroi latérale 2 vers l'orifice d'écoulement 9. Le fonctionnement d'un électrofiltre comme celui définit par le dispositif 30 étant généralement connu par l'homme du métier, une description plus détaillée est omise ici.

Pour améliorer le fonctionnement du dispositif 30, le côté intérieur 4 de la paroi latérale 2 du récupérateur de gouttelettes 7 peut être rendue hydrophile par un traitement de surface, par exemple par un dépôt d'oxyde de silicium (SiO₂). Le côté intérieur 4 peut également être structuré par un rainurage orienté dans le sens d'écoulement des gouttelettes, le rainurage aidant à canaliser l'écoulement. De plus, son côté extérieur 5 peut être rendu hydrophobe par un traitement de surface. En ce qui concerne le système de refroidissement 16, la paroi intérieure 19 de sa chambre 18 peut également être rendue hydrophobe par un traitement de surface.

Bien qu'un mode particulier d'exécution soit décrit ci-dessus, des variations multiples peuvent être apportées au fermoir selon l'invention sans altérer sa fonctionnalité. En conséquence, toutes ces variations sont également envisagées et généralement contemplées.

## Revendications

1. Dispositif d'extraction de particules de l'haleine expirée, comportant:
un système de refroidissement (16) pour créer des gouttelettes par condensation de la vapeur d'eau contenue dans l'haleine expirée;
un récupérateur de gouttelettes (7) pourvu d'une paroi latérale (2) ayant une forme grillagée et convergente vers un orifice d'écoulement (9), permettant aux gouttelettes attirées vers ladite paroi latérale (2) de couler le long de celle-ci, vers l'orifice d'écoulement (9); et
une électrode de décharge (1) montée à l'intérieur du récupérateur de gouttelettes (7), ladite paroi latérale (2) du dit récupérateur de gouttelettes (7) définissant une contre électrode à ladite électrode de décharge (1) pour attirer des gouttelettes collectant des particules véhiculées par l'haleine expirée vers ladite paroi latérale (2).

2. Dispositif selon la revendication 1, dans lequel la paroi latérale (2) du récupérateur de gouttelettes (7) comporte une pluralité de lamelles conductrices (34).

3. Dispositif selon la revendication 2, dans lequel les lamelles conductrices (34) convergent vers l'orifice d'écoulement (9).

4. Dispositif selon la revendication 2 ou 3, dans lequel les lamelles conductrices (34) sont réalisées en métal.

5. Dispositif selon l'une des revendications 2 à 4, dans lequel les lamelles conductrices (34) sont espacées les unes des autres afin de laisser l'haleine expirée sortir du récupérateur de gouttelettes (7) sans contrainte.

6. Dispositif selon l'une quelconque des revendications précédentes, dans lequel ledit récupérateur de gouttelettes (7) est réalisé en forme de cône ayant une pointe (8) comportant ledit orifice d'écoulement (9).

7. Dispositif selon l'une des revendications 2 à 6, dans lequel les lamelles conductrices (34) sont portées par les génératrices du cône définissant le récupérateur de gouttelettes (7).

8. Dispositif selon l'une quelconque des revendications précédentes, dans lequel l'électrode de décharge (1) est une pointe ou un fil.

9. Dispositif selon l'une quelconque des revendications précédentes, dans lequel le côté intérieur (4) de la paroi latérale (2) du récupérateur de gouttelettes (7) est rendu hydrophile par un traitement de surface.

10. Dispositif selon la revendication 9, dans lequel le traitement est un dépôt d'oxyde de silicium.

11. Dispositif selon l'une quelconque des revendications précédentes, dans lequel le côté intérieur (4) de la paroi latérale (2) du récupérateur de gouttelettes (7) est rainuré.

12. Dispositif selon l'une quelconque des revendications précédentes, dans lequel le côté extérieur (5) de la paroi latérale (2) du récupérateur de gouttelettes (7) est rendu hydrophobe par un traitement de surface.

13. Dispositif selon l'une quelconque des revendications précédentes, dans lequel le système de refroidissement (16) comporte une chambre (18) ayant une paroi intérieure (19), ladite paroi intérieure (19) étant rendue hydrophobe par un traitement de surface.

14. Dispositif selon l'une quelconque des revendications précédentes, dans lequel ledit récupérateur de gouttelettes (7) est connecté en aval du système de refroidissement (16).

15. Dispositif selon l'une quelconque des revendications précédentes, dans lequel ledit récupérateur de gouttelettes (7) est connecté à un microsystème fluidique d'analyse des particules (20), collectées au moyen des gouttelettes ayant coulé le along de la paroi latérale (2) du dit récupérateur de gouttelettes (7) vers son orifice d'écoulement (9).

16. Dispositif selon l'une quelconque des revendications précédentes, dans lequel les particules (66) sont des pathogènes.

17. Système pour l'analyse de particules extraites de l'haleine expirée, comportant;
un dispositif (30) pour collecter des particules de l'haleine expirée, comportant:
un système de refroidissement (16) pour créer des gouttelettes par condensation de la vapeur d'eau contenue dans l'haleine expirée;
un récupérateur de gouttelettes (7) pourvu d'une paroi latérale (2) ayant une forme grillagée et convergente vers un orifice d'écoulement (9), permettant aux gouttelettes attirées vers ladite paroi latérale (2) de couler le long de celle-ci, vers l'orifice d'écoulement (9);
une électrode de décharge (1) montée à l'intérieur du récupérateur de gouttelettes (7), ladite paroi latérale (2) du dit récupérateur de gouttelettes (7) définissant une contre électrode à ladite électrode de décharge (1) pour attirer des gouttelettes collectant des particules véhiculées par l'haleine expirée vers ladite paroi latérale (2) ; et
un microsystème fluidique d'analyse des particules collectées (20), ledit microsystème (20) étant connecté au dit dispositif (30) pour collecter les particules de l'haleine expirée au niveau du dit orifice d'écoulement (9).

18. Système selon la revendication 17, dans lequel ledit dispositif (30) pour collecter les particules de l'haleine expirée est réalisé selon l'une quelconque des revendications 2 à 14.

## Patentansprüche

1. Vorrichtung zur Extraktion von Teilchen aus ausgeatmetem Atem, wobei die Vorrichtung Folgendes umfasst:
ein Kühlsystem (16) zur Erzeugung von Tröpfchen durch Kondensation des Wasserdampfes, der in dem ausgeatmeten Atem enthalten ist;
eine Tröpfchengewinnungseinrichtung (7), die mit einer Seitenwand (2) ausgestattet ist, die eine vergitterte und auf eine Ablauföffnung (9) hin verlaufende Form aufweist, was ermöglicht, die Tröpfchen, die zu der Seitenwand (2) gezogen werden, entlang dieser zu der Ablauföffnung (9) fließen zu lassen; und
eine Entladungselektrode (1), die im Inneren der Tröpfchengewinnungseinrichtung (7) montiert ist, wobei die Seitenwand (2) der Tröpfchengewinnungseinrichtung (7) eine Gegenelektrode zu der Entladungselektrode (1) definiert, um Tröpfchen, die Teilchen sammeln, die von dem ausgeatmeten Atem transportiert werden, zu der Seitenwand (2) zu ziehen.

2. Vorrichtung nach Anspruch 1, wobei die Seitenwand (2) der Tröpfchengewinnungseinrichtung (7) mehrere leitfähige Lamellen (34) umfasst.

3. Vorrichtung nach Anspruch 2, wobei die leitfähigen Lamellen (34) auf die Ablauföffnung (9) hin verlaufen.

4. Vorrichtung nach Anspruch 2 oder 3, wobei die leitfähigen Lamellen (34) aus Metall hergestellt sind.

5. Vorrichtung nach einem der Ansprüche 2 bis 4, wobei die leitfähigen Lamellen (34) voneinander beabstandet sind, um den ausgeatmeten Atem ungehindert aus der Tröpfchengewinnungseinrichtung (7) austreten zu lassen.

6. Vorrichtung nach einem der vorhergehenden Ansprüche, wobei die Tröpfchengewinnungseinrichtung (7) in der Form eines Kegels mit einer Spitze (8), die die Ablauföffnung (9) umfasst, hergestellt ist.

7. Vorrichtung nach einem der Ansprüche 2 bis 6, wobei die leitfähigen Lamellen (34) von den Mantellinien des Kegels, die die Tröpfchengewinnungseinrichtung (7) definieren, getragen werden.

8. Vorrichtung nach einem der vorhergehenden Ansprüche, wobei die Entladungselektrode (1) eine Spitze oder ein Draht ist.

9. Vorrichtung nach einem der vorhergehenden Ansprüche, wobei die Innenseite (4) der Seitenwand (2) der Tröpfchengewinnungseinrichtung (7) durch eine Oberflächenbehandlung hydrophil gemacht wird.

10. Vorrichtung nach Anspruch 9, wobei die Behandlung eine Siliciumoxidabscheidung ist.

11. Vorrichtung nach einem der vorhergehenden Ansprüche, wobei die Innenseite (4) der Seitenwand (2) der Tröpfchengewinnungseinrichtung (7) gerillt ist.

12. Vorrichtung nach einem der vorhergehenden Ansprüche, wobei die Außenseite (5) der Seitenwand (2) der Tröpfchengewinnungseinrichtung (7) durch eine Oberflächenbehandlung hydrophob gemacht wird.

13. Vorrichtung nach einem der vorhergehenden Ansprüche, wobei das Kühlsystem (16) eine Kammer (18) mit einer Innenwand (19) umfasst, wobei die Innenwand (19) durch eine Oberflächenbehandlung hydrophob gemacht wird.

14. Vorrichtung nach einem der vorhergehenden Ansprüche, wobei die Tröpfchengewinnungseinrichtung (7) stromabwärts mit dem Kühlsystem (16) verbunden ist.

15. Vorrichtung nach einem der vorhergehenden Ansprüche, wobei die Tröpfchengewinnungseinrichtung (7) mit einem Fluidmikrosystem (20) zur Analyse von Teilchen verbunden ist, die mittels Tröpfchen gesammelt werden, die entlang der Seitenwand (2) der Tröpfchengewinnungseinrichtung (7) zu der Ablauföffnung (9) geflossen sind.

16. Vorrichtung nach einem der vorhergehenden Ansprüche, wobei die Teilchen (66) Krankheitserreger sind.

17. System zur Analyse von Teilchen, die aus ausgeatmetem Atem extrahiert wurden, wobei das System Folgendes umfasst:
eine Vorrichtung (30) zur Sammlung von Teilchen aus dem ausgeatmeten Atem, wobei die Vorrichtung Folgendes umfasst:
ein Kühlsystem (16) zur Erzeugung von Tröpfchen durch Kondensation des Wasserdampfes, der in dem ausgeatmeten Atem enthalten ist;
eine Tröpfchengewinnungseinrichtung (7), die mit einer Seitenwand (2) ausgestattet ist, die eine vergitterte und auf eine Ablauföffnung (9) hin verlaufende Form aufweist, was ermöglicht, die Tröpfchen, die zu der Seitenwand (2) gezogen werden, entlang dieser zu der Ablauföffnung (9) fließen zu lassen;
eine Entladungselektrode (1), die im Inneren der Tröpfchengewinnungseinrichtung (7) montiert ist, wobei die Seitenwand (2) der Tröpfchengewinnungseinrichtung (7) eine Gegenelektrode zu der Entladungselektrode (1) definiert, um Tröpfchen, die Teilchen sammeln, die von dem ausgeatmeten Atem transportiert werden, zu der Seitenwand (2) zu ziehen; und
ein Fluidmikrosystem (20) zur Analyse von Teilchen, wobei das Mikrosystem (20) mit der Vorrichtung (30) verbunden ist, um die Teilchen aus dem ausgeatmeten Atem auf Höhe der Ablauföffnung (9) zu sammeln.

18. System nach Anspruch 17, wobei die Vorrichtung (30) zur Sammlung von Teilchen aus dem ausgeatmeten Atem nach einem der Ansprüche 2 bis 14 hergestellt ist.

## Claims

1. A device for extracting particles from exhaled breath, comprising:
a cooling system (16) for creating droplets by condensation of the water vapour contained in the exhaled breath;
a droplet recovery unit (7) provided with a side wall (2) having a grid form and converging towards an outlet opening (9), allowing the droplets attracted towards said side wall (2) to flow along the latter towards the outlet opening (9); and
a discharge electrode (1) mounted inside the droplet recovery unit (7), said side wall (2) of said droplet recovery unit (7) defining a counter-electrode to said discharge electrode (1), in order to attract droplets collecting particles carried by exhaled breath towards said side wall (2).

2. The device according to claim 1, in which the side wall (2) of the droplet recovery unit (7) comprises a plurality of conductive strips (34).

3. The device according to claim 2, in which the conductive strips (34) converge towards the outlet opening (9).

4. The device according to claim 2 or 3, in which the conductive strips (34) are made of metal.

5. The device according to one of the claims 2 to 4, in which the conductive strips (34) are spaced apart from one another, in order to allow the exhaled breath to leave the droplet recovery unit (7) freely.

6. The device according to any one of the preceding claims, in which said droplet recovery unit (7) is made in the shape of a cone, having a point (8) comprising said outlet opening (9).

7. The device according to one of the claims 2 to 6, in which the conductive strips (34) are carried by the generating line of the cone defining the droplet recovery unit (7).

8. The device according to any one of the preceding claims, in which the discharge electrode (1) is a point or a wire.

9. The device according to any one of the preceding claims, in which the inside (4) of the side wall (2) of the droplet recovery unit (7) is rendered hydrophilic by a surface treatment.

10. The device according to claim 9, in which the treatment is a silicon oxide deposit.

11. The device according to any one of the preceding claims, in which the inside (4) of the side wall (2) of the droplet recovery unit (7) is grooved.

12. The device according to any one of the preceding claims, in which the outside (5) of the side wall (2) of the droplet recovery unit (7) is rendered hydrophobic by a surface treatment.

13. The device according to any one of the preceding claims, in which the cooling system (16) comprises a chamber (18) having an inside wall (19), said inside wall (19) being rendered hydrophobic by a surface treatment.

14. The device according to any one of the preceding claims, in which said droplet recovery unit (7) is connected downstream of the cooling system (16).

15. The device according to any one of the preceding claims, in which said droplet recovery unit (7) is connected to a fluidic microsystem for analysis of the particles (20) collected by means of the droplets which have flown along the side wall (2) of said droplet recovery unit (7) towards its outlet opening (9).

16. The device according to any one of the preceding claims, in which the particles (66) are pathogens.

17. A system for analysing particles extracted from exhaled air, comprising:
a device (30) for collecting particles from exhaled air, comprising:
a cooling system (16) for creating droplets by condensation of water vapour contained in the exhaled breath;
a droplet recovery system (7) provided with a side wall (2) having a grid form and converging towards an outlet opening (9), allowing droplets that are attracted towards said side wall (2) to flow along said side.wall towards the outlet opening (9);
a discharge electrode (1) mounted inside the droplet recovery unit (7), said side wall (2) of said droplet recovery unit (7) defining a counter-electrode to said discharge electrode (1) to attract droplets collecting particles carried by exhaled air towards said side wall (2); and
a fluidic microsystem for analysing collected particles (20), said microsystem (20) being connected to said device (30) to collect the particles from exhaled breath at the level of said outlet opening (9).

18. The system according to claim 17, in which said device (30) for collecting particles from exhaled breath is realized according to any one of the claims 2 to 14.
